# EUROPÄISCHE PATENTSCHRIFT

(11) **EP 0 213 442 B1**
(45) Veröffentlichungstag und Bekanntmachung des Hinweises auf die Patenterteilung: **14.11.1990**
(21) Anmeldenummer: 86110857.9
(22) Anmeldetag: 06.08.1986
(51) Int. Cl.: H05B 6/68

(54) **Anordnung zum Ansteuern von Herden mit Mikrowellenenergie und/oder Wärmeenergie**
Arrangement for controlling ovens employing micro-waves and/or heat energy
Disposition pour commander des fours à micro-ondes et/ou à énergie calorifique

(30) Priorität: 06.08.1985 DE 3528228
(43) Veröffentlichungstag der Anmeldung: 11.03.1987
(73) Patentinhaber: Bosch-Siemens Hausgeräte GmbH, 81669 München (DE)
(72) Erfinder: Waigand, Helmut, Dipl.-Ing., D-8221 St. Georgen (DE)

(56) Entgegenhaltungen:
- EP-A- 0 050 240
- EP-A- 0 099 705
- EP-A- 0 122 710
- DE-A- 3 204 942
- FR-A- 2 335 799
- FR-A- 2 550 680
- US-A- 4 096 369
- SIEMENS-ELEKTROGERÄTE GMBH, Bestellnumer: 363350 (58 0.5 HE 8023), SIEMENS Gebrauchsanweisung über einen Einbauherd, 52 Seiten

## Beschreibung

Die vorliegende Erfingung bezieht sich auf eine Anordnung in einem Elektroherd mit Widerstands-Heizquellen und Mikrowellen-Heizquellen sowie mit einer diese mit Heizleistung versorgenden Zeit- bzw. Programmsteuereinrichtung, durch welche, über eine Schalteinrichtung zur Auswahl der Heizquellen wahlweise entweder die Mikrowellenenergie hinsichtlich der Heizleistung mittels Taktung und hinsichtlich der Heizdauer durch ein erstes Eingabeorgan einstellbar ist oder die thermische Heizenergie hinsichtlich der Heizdauer durch ein zweiter Eingabeorgan einstellbar ist.

Es ist bei Herden bekannt, Schaltmaßnahmen vorzusehen, durch welche Garungsprozesse zeitgesteuert ablaufen. Dabei werden die Heizwerte bzw. die Temperaturwerte für den Garungsprozeß über Einstellmittel voreingestellt, die Dauer und das Ende und somit auch der Anfang des Garungsprozesses wird über eine Zeitablaufsteuerung, welche üblicherweise für einen Zeitraum bis zu 24 Stunden voreinstellbar ist, gesteuert. Diese Steuerungsmaßnahmen sind also dazu geeignet, den Garungsprozeß zeitlich begrenzt auch während der Abwesenheit von Bedienungspersonen ablaufen zu lassen.

Daneben ist es auch bei Mikrowellenherden bekannt, Steuermaßnahmen vorzusehen, welche die Heizleistung durch Taktung der Mikrowellenleistung innerhalb begrenzt voreinstellbarer Zeiten unmittelbar nach Eingabe eines Startbefehls steuern. In diesem Zusammenhang ist es möglich, mehrere unterschiedliche Mikrowellenleistungen in unmittelbarer zeitlicher Folge dem Gargut zuzuführen. Die maximal für einen Mikrowellen-Garungsprozeß erlaubte Zeit ist in jedem Fall festgelegt und kann nicht überschritten werden.

Bei bekannten Herden, welche sowohl Wärmeenergie durch Widerstandsheizung als Mikrowellenenergie zur Beaufschlagung des Gargutes zur Verfügung stellen können, kann üblicherweise der reine Mikrowellenbetrieb über die Widerstandsheizelemente in der beschriebenen Art zeitgesteuert erfolgen. Es ist aber auch möglich, den Mikrowellenbetrieb in der beschriebenen Art durchzuführen und gleichzeitig von Hand die Wärmezufuhr durch die Widerstandsheizung zu steuern (EP-A2-00 50 240).

Es ist auch ein kombiniertes Kochgerät zum Kochen mittels von einem Mikrowellengenerator erzeugter Mikrowellen und/oder von einem Wärmeerzeuger übertragener Wärme, mit einer Umschalteinrichtung mit zwei festen Kontakten von denen der erste Kontakt mit dem Mikrowellengenerator und der zweite Kontakt mit dem Wärmeerzeuger verbunden ist, zur selektiven Aktivierung des Mikrowellengenerators und/oder des Wärmeerzeugers, bekannt (DE-A 32 04 942). Bei diesem Kochgerät ist es also möglich, die Mikrowellenleistung zu takten und in den Taktpausen thermische Heizleistung dem Gargut zuzuführen.

Aufbauend auf diesem Stande der Technik ist es Aufgabe der Erfindung, eine Anordnung zum Ansteuern von Herden zum Erhitzen und Garen von Speisen und Flüssigkeiten mit Mikrowellenenergie und Wärmeenergie durch Widerstandsheizung mit erweiterten Einsatzmöglichkeiten bereitzustellen.

Eine Anordnung, welche den Anforderungen genügt, ist erfindungsgemäß dadurch gekennzeichnet, daß die Schalteinrichtung eine zusätzliche Schaltposition für einen kombinierten Widerstands-/Mikrowellen-Heizungsbetrieb aufweist, bei der für einen gleichzeitigen, durch Temperaturwahlschalter voreingestellten Widerstands-Heizungsbetrieb die Einstellzeiten des Mikrowellenbetriebes automatisch übernommen werden.

Mit Hilfe der erfindungsgemäß ausgestatteten Anordnung ist es somit möglich, auch einen Erhitzungs- und Garungsprozess durchzuführen, bei welchem sowohl die zugeführte Mikrowellenenergie als auch die zugeführte Wärmeenergie durch die Widerstandsheizung gleichzeitig zeitlich begrenzt durch die Zeitsteuerung einsetzbar ist. Diese Funktionsweise bietet für den Benutzer eine Bedienungsvereinfachung für geeignete Anwendungsfälle. Die über die Widerstandsheizung zugeführte Wärmeenergie ist durch übliche Eingabeorgane voreinstellbar.

Gemäß einer bevorzugten Ausführungsform ist die erfindungsgemäße Anordnung dadurch gekennzeichnet, daß ein Wahlschalter der Zeit- und/oder Programmsteuereinrichtung zugeordnet ist, über welchen diese Programmsteuereinrichtung alternativ einstellbar ist auf die zeitgesteuerten Betriebsarten "Mikrowelle", "zeitgesteuerte Widerstandsheizung" und "Widerstands-Mikrowellen-Heizungskombination". Nimmt dieser Wahlschalter die Stellung "Mikrowelle" ein, so ist von Hand die Widerstandsheizung ein- und ausschaltbar unabhängig davon, ob Mikrowellenbetrieb erfolgt oder nicht. Die Einstellung dieses Mikrowellenbetriebes erfolgt über Eingabeorgane der Zeit- und/oder Programmsteuereinrichtung.

Ein nach Merkmalen der Erfindung ausgestaltetes Ausführungsbeispiel ist anhand der Zeichnung im folgenden beschrieben. Es zeigen:
Fig. 1 eine Herdbedienfront,
Fig. 2 ein Belegungsschema der Ansteuerbahnen für die Funktionseinrichtung durch einen Funktionswählschalter,
Fig. 3 eine Schaltung einer Herdsteuerung mit einer elektronischen Funktionssteuereinrichtung,
Fig. 4 eine Schaltung der Funktionssteuereinrichtung.

Der Betriebsarten-Wahlschalter 1 dient zur Eingabe der Betriebsarten und zwar sind für die Betriebsarten "zeitgesteuerte Widerstandsheizung", "Mikrowelle" und "zeitgesteuerte Mikrowellen-Widerstands-Heizungskombination" je eine Schaltstellung vorgesehen. In der Stellung "Mikrowelle" kann der Mikrowellenbetrieb dadurch voreingestellt und gestartet werden, daß über die entsprechenden Tasten 2 der Steuereinheit Mikrowellen-Leistungswerte und über einen Drehschalter 3 dieser Steuereinheit zugeordnete Zeitwerte eingegeben werden, die im Anzeigedisplay 4 angezeigt werden, und daß danach - aufgefordert durch das Blinken einer Anzeigeleuchte 5 - die Starttaste 6 betätigt wird. Vorzeitig ist der Mikrowellenbetrieb durch das Betätigen einer Stopptaste 7 zu beenden.

Unabhängig davon, ob auf diese Weise ein Mikrowellenbetrieb durchgeführt wird oder nicht, kann in der Stellung "Mikrowelle" die Widerstandsheizung eingestellt und durchgeführt werden. Zur Einstellung der Betriebswerte dient ein Temperaturwahlschalter 8, welcher neben der Position für die Backofenbeleuchtung auf Temperaturwerte zwischen 50_{°}C und 250_{°}C sowie für einen Grillbetrieb eingestellt werden kann.

Soll die Widerstandsheizung zeitgesteuert durchgeführt werden, so ist in gleicher Weise eine Einstellung über den Temperaturwahlschalter 8 vorzunehmen, der Wahlschalter 1 für die Betriebsarten jedoch ist in die Stellung "zeitgesteuerte Widerstandsheizung" zu bringen. Nunmehr wird durch Blinken darauf aufmerksam gemacht, daß eine zugeordnete Taste 2 zu betätigen ist und über den Drehschalter 3 die Zeiteingabe zu erfolgen hat. Danach ist durch Betätigen der Starttaste 6 die zeitgesteuerte Widerstandsheizung zu starten.

In der Stellung "Widerstands-Mikrowellen-Heizungskombination" können wie bei reinem Mikrowellenbetrieb und bei reinem Widerstandsheizungsbetrieb die Einstellwerte eingegeben werden, wobei für den Widerstandsheizungsbetrieb die Einstellzeiten des Mikrowellenbetriebs automatisch übernommen werden. Der Start des Garungsprozesses erfolgt ebenfalls über die Starttaste 6.

Wie aus der Fig. 3 hervorgeht, werden die unterschiedlichen Betriebsarten, die mit Hilfe des erfindungsgemäß ausgestatteten Herdes durchführbar sind, durch die Stellungen der Schalter F1, F2, F3 die durch Nocken des Wahlschalters 1 einstellbar sind, als Binärwerte realisiert, welche der Funktionssteuereinrichtung ZSt zugeleitet werden. Die Darstellung läßt erkennen, daß bei der Nutzung der Betriebsart mit thermischer Heizung die Schalter F1 und F3 bei Nutzung der Betriebsart mit Mikrowellenheizung der Schalter F2 geöffnet gehalten wird. Werden beide Heizungsarten überlagert genutzt, so sind folgerichtig alle drei Schalter F1, F2, F3 geöffnet gehalten.

Fig. 4 zeigt, daß der Schalter F1 in den Heizungsstromkreis für die Heizwiderstände R1, R2, R3 geschaltet ist. Die Schalter F2 und F3 dienen der Informationseingabe für die Steuereinrichtung ZSt.

Der Heizwiderstand R1 dient als Grillheizkörper und als Heizkörper für die Oberhitze, während die Heizwiderstände R2 und R3 der Unterhitze im Backrohr zugeordnet sind. Der Temperaturregler TR im Leistungsstromkreis wird durch den Temperaturwahlschalter 8 (Fig. 1) auf den Betriebswert eingestellt. Auf der Welle des Temperaturwählschalters sind weitere Nocken angeordnet, über welche die Schalter T1, T2 T3, T4 schaltbar sind. Die Schalter T1 und T2 werden geschlossen, wenn der Temperaturwahlschalter 8 in dem Bereich verdreht ist, in dem die Heizung erfolgen soll. Im Temperaturbereich bis zu 250_{°}C bleibt der Schalter T2 geschlossen und der Schalter T3 geöffnet, so daß die Heizwiderstände R2 und R3 zur Bereitstellung der Unterhitze zur Verfügung stehen und der Heizwiderstand R1 - infolge der Reihenschaltung mit dem Heizwiderstand R3 - die Oberhitze liefert. Wird der Temperaturwahlschalter 8 in die Grillstellung verdreht, so öffnet der Schalter T2 und der Schalter T3 schließt. Damit sind die Heizwiderstände R2 und R3 außer Funktion gesetzt und der Heizwiderstand R1 liegt nunmehr in der Funktion als Grillheizkörper an der vollen Versorgungsspannung. Der Regelbereich des Temperaturreglers TR ist ebenfalls ausgeschöpft, so daß der zugeordnete Schalter geschlossen bleibt. Je nach Dreheinstellung des Temperaturwahlschalters 8 im Grillbereich wirkt ein Energieregler ER zur Taktung des Heizstroms für den Heizwiderstand R1 leistungsreduzierend.

Soll die thermische Heizung innerhalb einer vorgegebenen Zeitspanne beendet und diese Zeitspanne gegebenenfalls nicht sofort begonnen werden, so wird der Betriebsarten-Wahlschalter 1 gegen den Uhrzeigersinn in die Betriebsart "thermische Heizung" verstellt. Die Schaltkontakte F1, F2, F3 werden dabei durch auf der Welle des Betriebsarten-Wahlschalters 1 angeordnete Nocken betätigt und zwar derart, daß der Schaltkontakt F1 und der Schaltkontakt F3 öffnen und der Schaltkontakt F2 schließt. Damit ist die Stromversorgung der Heizelemente über den Schaltkontakt F1 unterbrochen. Über die Zeit-/Programmsteuereinrichtung ZSt wird während der vorgegebenen Zeitspanne ein Relais R11 erregt, welches den Relaisschalter Sr1 schließt, so daß über diesen Relaisschalter Sr1 der Heizstrom geführt wird. Weitere durch die Zeit-/ Programmsteuereinrichtung ZSt beeinflußbare Relais R12, R13, R14 dienen über die zugeordneten Relaisschalter Sr2, Sr3, Sr4 zur Steuerung des Mikrowellengenerators mit dem Magnetron Mg. Dieser Mikrowellengenerator ist generell nur über die Zeit-/Programmsteuereinrichtung ZSt betreibbar. Die Kontakte e1, e2, e3 dienen der Türsicherung während des Mikrowellenbetriebes.

Fig. 4 zeigt die Zeit-/Programmsteuereinrichtung ZSt in Verbindung mit den Eingabeorganen. Die zentrale Einheit dieser Zeit-/Programmsteuereinrichtung ist ein Mikroprozessor µP (z.B. KS5 -100 von Tristar), dessen Eingänge K1, K2, K3, K4 sowohl durch die Schalterkontakte L3 der Tasten 2 (gemäß Fig. 1) als auch durch Schalterkontakte F2, F3 e1, S6, S7 über die Ausgänge R1 bzw. RO bzw. R3 gemultiplext angeschaltet sind. Über die Ausgänge R8 bis R10 werden die Relais R11, R12, R13, R14, von denen in der Figur lediglich das Relais R11 dargestellt ist, angesteuert. Das Relais R11 ist - wie insb. aus Fig. 3 hervorgeht - der thermischen Heizung zugeordnet und hält während der voreingestellten Zeitspanne den zugeordneten Relaisschalter Sr1 geschlossen. Das Relais R14 ist während der vorgegebenen Zeitspanne bei Mikrowellenbetrieb erregt und hält den zugeordneten Relaisschalter Sr4 geschlossen. Über die Relais R12 und R13 und die zugeordneten Relaisschalter Sr2 und Sr3 erfolgt die Leistungstaktung der Mikrowelleneinrichtung. Zur Anzeige von Zeit- und Betriebsdaten sowie von Betriebszuständen ist die Displayanordnung (z.B. 4-LT-13 von Futaba) angeordnet, die durch die Ausgänge RO bis R6 und 00 bis 07 des Mikroprozessors µP in bekannter Art angesteuert wird.

Für die Vorgabe des Zeitraumes, in dem der Garungsprozess ablaufen soll, ist gleichzeitig zur Betätigung des Drehknopfes 3 und die dabei taktende Betätigung der Schalter L3, je nachdem, ob die Zeitdauer oder das Zeitende einggeben werden soll, die Taste 6 oder die Taste 7 zu drücken und dabei die entsprechenden Kontake L3 zu schließen. die Schalter S6 und S7 sind der Starttaste 6 bzw. der Stoptaste 7 zugeordnet.

Die erforderliche Einrichtung für die Stromversorgung ist, da sie nicht erfindungswesentlich ist und nach allgemein bekannter Art aufgebaut werden kann, nicht dargestellt und beschrieben. Für die verwendeten Bauelemente sind Spannungen UO = 0 V, UC = 24 V, UV = 8,5 V und eine zur Spannung UC symmetrierte Wechselstrom-Spannung von 3,5 V zur Heizung der Leuchtsegmente des Displays 3 erforderlich. Der Taktimpuls T wird in bekannter Weise aus dem Betriebs-Wechselstrom generiert.

## Patentansprüche

1. Anordnung in einem Elektroherd mit Widerstands-Heizquellen (R1, R2, R3) und Mikrowellen-Heizquellen (Mg) sowie mit einer diese mit Heizleistung versorgenden Zeit- bzw. Programmsteuereinrichtung (ZSt), durch welche über eine Schalteinrichtung (1) zur Auswahl der Heizquellen wahlweise entweder die Mikrowellenenergie hinsichtlich der Heizleistung mittels Taktung und hinsichtlich der Heizdauer durch ein erstes Eingabeorgan (2) einstellbar ist oder die thermische Heizenergie hinsichtlich der Heizdauer durch ein zweites Eingabeorgan (3) einstellbar ist, dadurch gekennzeichnet, daß die Schalteinrichtung (1) eine zusätzliche Schaltposition für einen kombinierten Widerstands-/Mikrowellen-Heizungsbetrieb aufweist, bei der für einen gleichzeitigen, durch Temperaturewahlschalter (8) voreingestellten Widerstands-Heizungsbetrieb die Einstellzeiten des Mikrowellenbetriebes automatisch übernommen werden.

2. Anordnung nach Anspruch 1, dadurch gekennzeichnet, daß ein Wahlschalter (1) der Zeit-und/oder Programmsteuereinrichtung (ZSt) zugeordnet ist, über welchen diese Programmsteuereinrichtung alternativ einstellbar ist auf die zeitgesteuerten Betriebsarten "Mikrowelle", "zeitgesteuerte Widerstandsheizung" und "Widerstands-Mikrowellen-Heizungskombination".

## Claims

1. Arrangement in an electrical cooler with resistance-heating sources (R1, R2, R3) and microwave-heating sources (Mg) as well as with a time or pro- gramm control equipment (ZSt), which supplies these with heating power and through which and by way of a switching equipment (1) for the selection of the heating sources selectably either the microwave energy is settable by way of a first imput organ (2) in respect of the heating power by means of cycling and in respect of the heating period or the thermal heat energy is settable by way of a second input organ (3) in respect of the heating period, characterized thereby, that the switching equipment (1) displays an additional switch position, which is for a combined resistance-heating and microwave-heating operation and in which, the set times of the microwave operation are taken over automatically for a simultaneous resistance-heating operation preset by temperature selector switch (8).

2. Arrangement according to claim 1, characterized thereby, that a selector switch (1) is associated with the time and/or program control equipment (ZSt), by way of which switch this program control equipment is settable alternatively to the time-controlled modes of operation of "microwave", "time- controlled resistance-heating" and "Combined resistance-heating and microwave-heating".

## Revendications

1. Aménagement dans un four électrique comportant des sources chauffantes à résistances (R1, R2, R3) et des sources chauffantes à micro-ondes (Mg) ainsi qu'un dispositif de commande à minuterie ou à programme (ZSt) alimentant les sources chauffantes en puissance calorifique, avec lequel, au moyen d'un dispositif de commutation (1) permettant de choisit les sources chauffantes, on peut, soit régler l'énergie par micro-ondes par impulsions en ce qui concerne la puissance calorifique et au moyen d'un premier organe d'entrée (2) en ce qui concerne la durée de chauffage, soit l'énergie calorifique au moyen d'un second organe d'entrée (3) en ce qui concerne la durée de chauffage, caractérisé en ce que le dispositif de commutation (1) comporte une position de commutation supplémentaire pour un fonctionnement de chauffage mixte ré- sistances/micro-ondes, position dans laquelle les temps de réglage du fonctionnement par micro-ondes sont automatiquement appliqués à un fonctionnement simultané de chauffage à résistances pré- réglé au moyen d'un sélecteur de température (8).

2. Aménagement selon la revendication 1, caractérisé en ce qu'un sélecteur (1) est associé au dispositif de commande à minuterie ou à programme (ZSt), sélecteur au moyen duquel ledit dispositif de commande à programme peut être réglé au choix sur les modes de fonctionnement à minuterie "micro-ondes", "chauffage à résistance commandé par minuterie" et "chauffage mixte à résistance et à micro-ondes".
